# EUROPÄISCHE PATENTSCHRIFT

(11) **EP 2 794 973 B1**
(45) Veröffentlichungstag und Bekanntmachung des Hinweises auf die Patenterteilung: **01.03.2017**
(21) Anmeldenummer: 12813804.7
(22) Anmeldetag: 18.12.2012
(51) Int. Cl.: B67D 1/07

(54) **VORRICHTUNG ZUR BEURTEILUNG EINES HYGIENEZUSTANDS EINES WASSERFÜHRENDEN HAUSGERÄTS SOWIE EIN DERARTIGES HAUSGERÄT ALS AUCH EIN VERFAHREN ZUM BEURTEILEN EINES HYGIENEZUSTANDS EINES ENTSPRECHENDEN HAUSGERÄTS**
DEVICE FOR EVALUATING THE HYGIENE STATUS OF WATER-CARRYING DOMESTIC APPLIANCE AS WELL AS SUCH AN APPLIANCE, AND A METHOD FOR EVALUATING A HYGIENE STATUS OF A CORRESPONDING DOMESTIC APPLIANCE
DISPOSITIF D'ÉVALUATION DU ÉTAT D'HYGIÈNE D'UN APPAREIL MÉNAGER DE TRANSPORT DE L'EAU ET UN TEL APPAREIL, AINSI QU'UNE MÉTHODE D'ÉVALUATION D'UN ÉTAT D'HYGIÈNE D'UN APPAREIL MÉNAGER CORRESPONDANT

(30) Priorität: 21.12.2011 DE 102011089364
(43) Veröffentlichungstag der Anmeldung: 29.10.2014
(73) Patentinhaber: BSH Hausgeräte GmbH, 81739 München (DE)
(72) Erfinder: EGLMEIER, Hans, 10587 Berlin (DE); SCHAUB, Hartmut, 14656 Brieselang (DE)
(86) Internationale Anmeldenummer: PCT/EP2012/075872
(87) Internationale Veröffentlichungsnummer: WO 2013/092538

(56) Entgegenhaltungen:
- EP-A1- 1 441 056
- EP-A1- 1 916 325
- EP-A2- 2 108 726
- KR-A- 20040 045 115

## Beschreibung

Die Erfindung betrifft eine Vorrichtung zur Beurteilung eines Hygienezustands eines wasserführenden Hausgeräts, insbesondere eines Hausgeräts zur Pflege von Wäschestücken. Die Erfindung betrifft darüber hinaus auch ein entsprechendes wasserführendes Hausgerät als auch ein Verfahren zum Beurteilen eines Hygienezustands eines wasserführenden Hausgeräts, insbesondere ein Hausgerät zur Pflege von Wäschestücken.

In einem wasserführenden Hausgerät, wie beispielsweise einer Waschmaschine, anderen Waschgeräten zur Pflege und/oder Reinigung von Wäschestücken oder Geschirr einer Kaffeemaschine oder einer sonstigen Getränkezubereitungsmaschine, kann es unter spezifischen Aufstell- und/oder Betriebsbedingungen zu einer Bildung eines Biofilms kommen. Ein derartiger Biofilm kann beispielsweise in der Einspülschale einer Waschmaschine durch einen Nutzer leicht erkannt werden und es kann eine entsprechende Reinigungsmaßnahme unverzüglich ergriffen werden. Bei Komponenten eines Hausgeräts, die schwieriger zugänglich und auch schwieriger einsehbar sind, kann eine derartige Biofilmerkennung durch eine in Augenscheinnahme nur schwierig oder gar nicht erfolgen.

So kann auch eine derartige Biofilmbildung in einem Laugenbehälter einer Waschmaschine durch einen Nutzer quasi nicht wahrgenommen werden und wird erst dann bemerkt, wenn eine unangenehme Geruchsbildung entstanden ist.

Je später man versucht eine derartige Biofilmbildung durch die geeigneten Maßnahmen zu reduzieren, desto geringer ist der Reinigungseffekt.

Ein regelmäßiger Einsatz geeigneter Pflegemaßnahmen, auch ohne Vorliegen einer gegenwärtigen Notwendigkeit, ermöglicht zwar in gewissem Maße die Verhinderung einer derartigen Biofilmbildung, es wird jedoch unnötig Energie verbraucht und die Umwelt durch das Reinigungsmittel, welches Chemikalien aufweist, belastet.

Es ist Aufgabe der vorliegenden Erfindung, eine Vorrichtung zur Beurteilung eines Hygienezustands eines wasserführenden Hausgeräts, ein derartiges Hausgerät als auch ein Verfahren zum Beurteilen eines Hygienezustands eines Hausgeräts zu schaffen, mit welcher bzw. mit welchem eine zuverlässige und frühzeitige Erkennung eines unerwünschten Hygienezustands von schwer oder nicht einsehbaren Komponenten eines Hausgeräts erreicht wird.

Diese Aufgabe wird durch eine Vorrichtung und ein wasserführenden Hausgerät als auch ein Verfahren gemäß den unabhängigen Ansprüchen gelöst.

Eine erfindungsgemäße Vorrichtung zur Beurteilung eines Hygienezustands eines wasserführenden Hausgeräts zur Pflege von Wäschestücken umfasst eine Wasserführung, insbesondere einen Schlauch, und/oder einen Behälter, insbesondere einen Laugenbehälter, und eine elektrische Detektionseinrichtung. Die Detektionseinrichtung ist mit der Wasserführung und/oder dem Behälter, insbesondere Laugenbehälter, gekoppelt und sie ist zur Durchführung einer Kapazitätsmessung ausgebildet. Sie ist darüber hinaus zur Beurteilung eines Hygienezustands der Wasserführung und/oder des Behälters, insbesondere des Laugenbehälters, abhängig von der Kapazitätsmessung ausgebildet. Durch die erfindungsgemäße Vorrichtung wird nunmehr auch erreicht, dass schwer oder uneinsehbare Komponenten eines Hausgeräts im Hinblick auf ihren Hygienezustand überwacht werden können. Insbesondere ist es nunmehr gewährleistet, dass durch eine relativ einfach aufgebaute Vorrichtung eine zuverlässige und schnelle Aussage zum Hygienezustand ermöglicht wird. Unter einer Wasserführung werden im Rahmen der Erfindung als ein Bauteil oder mehrere Bauteile verstanden, welche Wasser oder eine wässrige Lösung führen oder leiten können.

Darüber hinaus wird durch die Vorrichtung eine sehr robuste Vorgehensweise der Messung insbesondere in feuchter Umgebung gewährleistet.

Vorzugsweise ist vorgesehen, dass die Detektionseinrichtung zwei leitfähige Elektroden aufweist, die an der Wasserführung und/oder dem Behälter, insbesondere dem Laugenbehälter, angeordnet sind. Diese sind insbesondere plattenartig ausgebildet. Die kapazitive Messung kann dadurch besonders vorteilhaft erfolgen. Darüber hinaus ist eine entsprechende mechanisch stabile Befestigung gewährleistet.

Vorzugsweise sind die Elektroden an einer Außenseite der Wasserführung und/oder dem Behälter, insbesondere an einer Rückwand des Laugenbehälters, angeordnet. Dadurch sind sie zu Wartungsarbeiten und dergleichen zugänglich. Des Weiteren wird durch diese Anordnung bei einem Hausgerät zur Pflege von Wäschestücken kein Bauraum zwischen dem Laugenbehälter und einer vorhandenen Trommel zur Aufnahme von Wäschestücken, verkleinert.

Vorzugsweise ist bei einem Hausgerät zur Pflege von Wäschestücken vorgesehen, dass die Elektroden benachbart zu einem Lager eines Laugenbehälters angeordnet sind. Dies ist dahingehend ein besonders vorteilhafter Ort, da sich im Bereich des Lagers des Laugenbehälters sehr häufig unerwünschte Verunreinigungen ausbilden. Die Detektion dieser Verunreinigung ist somit sehr schnell gewährleistet.

Vorzugsweise ist vorgesehen, dass die Detektionseinrichtung zur von einer gemessenen Kapazität abhängigen Beurteilung einer Eigenschaft eines an der Wasserführung und/oder am Behälter, insbesondere am Laugenbehälter, ausgebildeten Biofilms ausgebildet ist.

Insbesondere ist vorgesehen, dass abhängig von einem durch die Detektionseinrichtung gemessenen Spektrum der Kapazität in Abhängigkeit von der Messfrequenz eine Charakterisierung eines an der Wasserführung und/oder am Behälter, insbesondere an dem Laugenbehälter, gebildeten Biofilms durchführbar ist. In bevorzugter Weise ist vorgesehen, dass die Detektionseinrichtung eine Steuereinheit aufweist, wodurch ein definiertes Spektrum der Messfrequenz erzeugbar ist.

Vorzugsweise ist eine den Biofilm charakterisierende Eigenschaft die Zusammensetzung des Biofilms und/oder die Dicke des Biofilms und/oder die Volumendichte des Biofilms.

Durch die Vorrichtung ist gewährleistet, dass eine einfache, robuste und preiswerte Art der Messung von feuchtigkeitshaltigen Belägen ohne direkten Kontakt mit diesem Medium durchgeführt werden kann. Die konkrete Relation zwischen Messwerten und Biofilmbeschaffenheit ermöglicht eine sehr schnelle und zuverlässige Aussage darüber, inwieweit sich der Biofilm bereits ausgebildet hat und inwieweit mehr oder weniger umfängliche Reinigungsmaßnahmen erforderlich sind.

Bei der vorliegenden Erfindung wird das Phänomen ausgenutzt, dass Biofilme nach Benetzung mit Wasser eine zeitlang feucht bleiben und daher elektrisch leitfähig sind. Diese Leitfähigkeit lässt sich durch die Kapazität zwischen den beiden leitfähigen Platten, die die Elektroden darstellen, ermitteln. Die gemessene Kapazität lässt Rückschlüsse auf die zusammenhängend benetzte Fläche und damit auf die Flächendichte des Biofilms zu. Die Aufnahmen eines Spektrums, das heißt die Messung der Kapazität als Funktion der Messfrequenz, ermöglicht darüber hinaus Aussagen über zusätzliche Eigenschaften, wie die Art und/oder die Dicke und/oder die Volumendichte des Biofilms. Geringe Frequenzen bis hin zu einigen Megahertz können von dem Frequenzspektrum umfasst sein und für die Messung herangezogen werden. Vorzugsweise ist durch die Steuereinheit, welche einen Mikroprozessor umfassen kann, vorgesehen, dass diese Frequenzsteuerung und Aussendung und somit die Messung über ein großes Frequenzintervall durchgeführt werden kann. Insbesondere ist dies im Mikroprozessor programmiert und dadurch der komponentenspezifische Aufwand als auch die sonstige Konzeptionierung minimiert.

Des Weiteren betrifft die Erfindung ein wasserführendes Hausgerät, insbesondere ein Hausgerät zur Pflege und/oder Reinigung von Wäschestücken oder Geschirr, wie eine Waschmaschine oder eine Geschirrspülmaschine, oder eine Getränkezubereitungsmaschine, mit einer erfindungsgemäßen Vorrichtung oder einer vorteilhaften Ausgestaltung davon.

Darüber hinaus betrifft die Erfindung ein Verfahren zum Beurteilen eines Hygienezustands eines wasserführenden Hausgeräts, bei welchem eine elektrische Detektionseinrichtung des Hausgeräts mit einer Wasserführung und/oder einem Behälter, insbesondere einen Laugenbehälter, des Hausgeräts elektrisch gekoppelt wird und abhängig von einer Kapazitätsmessung durch die Detektionseinrichtung der Hygienezustand der Wasserführung und/oder des Behälters, insbesondere des Laugenbehälters, beurteilt wird.

Vorteilhafte Ausgestaltungen der erfindungsgemäßen Vorrichtung sind als vorteilhafte Ausgestaltungen des erfindungsgemäßen Verfahrens anzusehen.

Ein Ausführungsbeispiel der Erfindung wird nachfolgend anhand von schematischen Zeichnungen einer Waschmaschine näher erläutert. Es zeigen:
- Fig. 1: eine schematisch perspektivische Darstellung eines Ausführungsbeispiels eines erfindungsgemäßen Hausgeräts;
- Fig. 2: eine schematische Ansicht von hinten auf einen Laugenbehälter einer erfindungsgemäßen Vorrichtung mit einer Detektionseinrichtung; und
- Fig. 3: eine schematische Schnittdarstellung durch den Laugenbehälter gemäß Fig. 2.

In den Figuren werden gleiche oder funktionsgleiche Elemente mit dem gleichen Bezugszeichen versehen.

In Fig. 1 ist eine Frontansicht einer Waschmaschine 1 gezeigt. Die Waschmaschine 1 umfasst eine Trommel 2 zur Aufnahme der Wäschestücke. Die Trommel 2, welche um eine senkrecht zur Figurenebene stehende Achse rotierbar ist, weist eine frontseitige Beschickungsöffnung 3, über welche die Wäschestücke in die Trommel 2 eingebracht und herausgenommen werden können.

Darüber hinaus umfasst die Waschmaschine 1 einen Laugenbehälter 4, der die Trommel 2 bereichsweise umgibt. Die Waschmaschine 1 umfasst darüber hinaus auch noch eine Einspülschale 5 sowie eine Bedienvorrichtung 6.

Darüber hinaus umfasst die Waschmaschine 1 eine Vorrichtung 7, welche zur Beurteilung eines Hygienezustands des Laugenbehälters 4 ausgebildet ist. Die Vorrichtung 7 wird anhand der Fig. 2 und 3 näher erläutert.

So ist in Fig. 2 eine schematische Ansicht des Laugenbehälters 4 von hinten gezeigt. Es ist somit eine Rückwand 8, die der Beschickungsöffnung 3 gegenüberliegt, gezeigt. Die Rückwand 8 ist darüber hinaus die Außenseite, welche einem Innenvolumen 9 der Trommel 2 und auch des Laugenbehälters 4 abgewandt ist. Die Vorrichtung 7 umfasst neben dem Laugenbehälter 4 eine elektrische Detektionseinrichtung 10. Diese ist zur Kapazitätsmessung ausgebildet. Sie umfasst zwei Platten als Elektroden 11 und 12, welche auf der Rückwand 8 ausgebildet sind. Die plattenartigen Elektroden 11 und 12 sind über Signalleitungen 13 und 14 mit einer Steuer- und Auswerteeinheit 15 verbunden. Die Kapazitätsmessung durch die Detektionseinrichtung 10 ermöglicht in sehr schneller und präziser Weise eine Aussage über den Hygienezustand des Laugenbehälters 4, insbesondere über das Vorhandensein eines Biofilms 16 (Fig. 3), wie er sich an einer Innenseite 17 des Laugenbehälters 4 insbesondere im Bereich eines Lagers 18 ausbilden kann.

Die Einheit 15 umfasst einen Mikroprozessor 19. Durch die Kapazitätsmessung können Rückschlüsse auf die zusammenhängend benetzte Fläche und damit auf die Flächendichte des Biofilms 16 erfolgen. Insbesondere wird ein Spektrum aufgenommen, wobei dazu die Kapazität als Funktion der Messfrequenz aufgenommen wird. Es können somit auch weitere Eigenschaften, wie beispielsweise die Art und somit die Materialzusammensetzung des Biofilms 16 und/oder die Dicke des Biofilms 16 und/oder die Volumendichte des Biofilms 16 bestimmt werden.

Die beschriebene Ausführungsform kann sinngemäß auch bei anderen wasserführenden Hausgeräten angewendet werden.

### Bezugszeichenliste

- 1: Waschmaschine
- 2: Trommel
- 3: Beschickungsöffnung
- 4: Laugenbehälter
- 5: Einspülschale
- 6: Bedienvorrichtung
- 7: Vorrichtung
- 8: Rückwand
- 9: Innenvolumen
- 10: Detektionseinrichtung
- 11, 12: Platten
- 13, 14: Signalleitungen
- 15: Steuer- und Auswerteeinheit
- 16: Biofilm
- 17: Innenseite
- 18: Lager
- 19: Mikroprozessor

## Patentansprüche

1. Vorrichtung (7) zur Beurteilung eines Hygienezustands eines wasserführenden Hausgeräts (1), wobei die Vorrichtung (7) zumindest ein Bauteil (4), welches Wasser oder eine wässrige Lösung führen oder leiten kann und welcher in Form eines Schlauches oder Behälter ausgebildet ist, und eine elektrischen Detektionseinrichtung (10) umfasst, welche mit dem Bauteil (4) gekoppelt ist, **dadurch gekennzeichnet, dass** die Detektionseinrichtung (10) zur Durchführung einer Kapazitätsmessung und abhängig von der Kapazitätsmessung zur Beurteilung des Hygienezustands des Bauteils ausgebildet ist, das heißt, dass die Detektionseinrichtung (10) zur von einer gemessenen Kapazität abhängigen Beurteilung einer Eigenschaft eines an einer Innenseite (17) des dem Bauteils (4) ausgebildeten Biofilms (16) ausgebildet ist.

2. Vorrichtung (7) nach Anspruch 1, bei welcher die Detektionseinrichtung (10) zwei leitfähige Elektroden (11, 12) aufweist, die an einer Außenseite des Bauteils (4) angeordnet sind.

3. Vorrichtung (7) nach einem der vorhergehenden Ansprüche, **dadurch gekennzeichnet, dass** der Behälter (4) ein Laugenbehälter ist.

4. Vorrichtung (7) nach Anspruch 3, bei welcher die Elektroden (11, 12) an einer Außenseite des einer Rückwand (8) eines Laugenbehälters (4), angeordnet sind.

5. Vorrichtung (7) nach Anspruch 4, bei welcher der Behälter ein Laugenbehälter (4) eines Hausgeräts zur Pflege von Wäschestücken ist und die Elektroden (11, 12) benachbart zu einem Lager (18) des Laugenbehälters (4) angeordnet sind.

6. Vorrichtung (7) nach einem der vorhergehenden Ansprüche, bei welcher abhängig von einem durch die Detektionseinrichtung (10) gemessenen Spektrum der Kapazität in Abhängigkeit von der Messfrequenz eine Charakterisierung eines an dem Bauteil (4) gebildeten Biofilms (16) durchführbar ist.

7. Vorrichtung (7) nach Anspruch 6, bei welcher die Detektionseinrichtung (10) eine Steuereinheit (19), insbesondere einen Mikroprozessor, aufweist, durch welche ein definiertes Spektrum der Messfrequenz erzeugbar ist.

8. Vorrichtung (7) nach einem der Ansprüche 1 bis 7, bei welcher eine den Biofilm (16) charakterisierende Eigenschaft die Zusammensetzung des Biofilms (16) und/oder die Dicke des Biofilms (16) und/oder die Volumendichte des Biofilms (16) ist.

9. Wasserführendes Hausgerät mit einer Vorrichtung (7) nach einem der vorhergehenden Ansprüche.

10. Wasserführendes Hausgerät nach Anspruch 9, **dadurch gekennzeichnet, dass** das Hausgerät als ein Hausgerät zur Pflege und/oder Reinigung von Wäschestücken oder Geschirr, wie eine Waschmaschine (1) oder eine Geschirrspülmaschine, ausgebildet ist.

11. Wasserführendes Hausgerät, nach Anspruch 9, **dadurch gekennzeichnet, dass** das Hausgerät eine Getränkezubereitungsmaschine ist, welche eine Vorrichtung nach einem der Ansprüche 1 bis 4 und 6 bis 8 umfasst.

12. Verfahren zum Beurteilen eines Hygienezustands eines wasserführenden Hausgeräts (1), bei welchem eine elektrische Detektionseinrichtung (10) des Hausgeräts (1) mit zumindest einem Wasser oder eine wässrige Lösung führenden oder leitendenden Bauteil (4) des Hausgeräts (1) elektrisch gekoppelt wird, wobei das Bauteil in Form eines Schlauches oder Behälters (4) ausgebildet wird, **dadurch gekennzeichnet, dass** mit der Detektionseinrichtung (10) eine Kapazitätsmessung durchgeführt wird und abhängig von der Kapazitätsmessung durch die Detektionseinrichtung (10) der Hygienezustand des Bauteils (4) beurteilt wird, das heißt, dass mit der Detektionseinrichtung (10) ein von einer gemessenen Kapazität abhängigen Beurteilung einer Eigenschaft eines an der Innenseite des Bauteils (4) ausgebildeter Biofilm (16) festgestellt wird.

13. Verfahren nach Anspruch 12, **dadurch gekennzeichnet, dass** das Bauteil (4) als als Laugenbehälter ausgebildet wird.

## Claims

1. Apparatus (7) for assessing a hygiene state of a water-conducting domestic appliance (1), wherein the apparatus (7) comprises at least one part (4) which can conduct or guide water or an aqueous solution and which is configured in the form of a hose or container, and an electric detection facility (10), which is coupled to the part (4), **characterised in that** the detection facility (10) is configured to perform a capacitance measurement and to assess the hygiene state of the part (4), as a function of the capacitance measurement, which means that the detection facility (10) is configured to perform an assessment, as a function of a measured capacitance, of a property of a biofilm (16) formed on the inner face (17) of the part (4).

2. Apparatus (7) according to claim 1, wherein the detection facility (10) has two conductive electrodes (11, 12), which are arranged on an outer face of the part (4).

3. Apparatus (7) according to one of the preceding claims, **characterised in that** the container (4) is a tub.

4. Apparatus (7) according to claim 3, wherein the electrodes (11, 12) are arranged on an outer face of the one rear wall (8) of the tub (4).

5. Apparatus (7) according to claim 4, wherein the vessel is a tub of a domestic appliance for the care of laundry items and the electrodes (11, 12) are arranged adjacent to a bearing (18) of the tub (4).

6. Apparatus (7) according to one of the preceding claims, wherein it is possible to characterise a biofilm (16) formed on the part (4), as a function of a capacitance spectrum measured by the detection facility (10) based on the measurement frequency.

7. Apparatus (7) according to claim 6, wherein the detection facility (10) has a control unit (19), in particular a microprocessor, allowing a defined measurement frequency spectrum to be generated.

8. Apparatus (7) according to one of claims 1 to 7, wherein a property characterising the biofilm (16) is the composition of the biofilm (16) and/or the thickness of the biofilm (16) and/or the volume density of the biofilm (16).

9. Water-conducting domestic appliance having an apparatus (7) according to one of the preceding claims.

10. Water-conducting domestic appliance according to claim 9, **characterised in that** the domestic appliance is configured as a domestic appliance for the care and/or cleaning of laundry items or dishes, such as a washing machine (1) or dishwasher.

11. Water-conducting domestic appliance according to claim 9, **characterised in that** the domestic appliance is a beverage preparation machine, which comprises an apparatus according to one of claims 1 to 4 and 6 to 8.

12. Method for assessing a hygiene state of a water-conducting domestic appliance (1), wherein an electric detection facility (10) of the domestic appliance (1) is coupled electrically to at least one part (4) of the domestic appliance (1) conducting or guiding water or an aqueous solution, wherein the part is configured in the form of a hose or container (4), **characterised in that** a capacitance measurement is performed using the detection facility (10) and the hygiene state of the part (4) is assessed by the detection facility (10) as a function of the capacitance measurement, which means that an assessment, as a function of a measured capacitance, of a property of a biofilm (16) formed on the inner face of the part (4) is performed using the detection facility (10).

13. Method according to claim 12, **characterised in that** the part (4) is configured as a tub.

## Revendications

1. Dispositif (7) d'évaluation d'un état d'hygiène d'un appareil ménager (1) à circulation d'eau, le dispositif (7) comprenant au moins un composant (4), lequel peut amener ou guider de l'eau ou une solution aqueuse et lequel est réalisé sous forme d'un tuyau ou d'un réservoir, et comprenant un dispositif de détection (10) électrique lequel est couplé au composant (4), **caractérisé en ce que** le dispositif de détection (10) est réalisé pour exécuter une mesure de capacité et, en fonction de la mesure de capacité, pour évaluer l'état d'hygiène du composant, c'est-à-dire que le dispositif de détection (10) est réalisé pour l'évaluation, dépendant d'une capacité mesurée, d'une propriété d'un biofilm (16) formé sur un côté intérieur (17) du composant (4).

2. Dispositif (7) selon la revendication 1, dans lequel le dispositif de détection (10) présente deux électrodes (11, 12) conductrices qui sont disposées sur un côté extérieur du composant (4).

3. Dispositif (7) selon l'une quelconque des revendications précédentes, **caractérisé en ce que** le réservoir (4) est un réservoir à liquide de lavage.

4. Dispositif (7) selon la revendication 3, dans lequel les électrodes (11, 12) sont disposées sur un côté extérieur d'une paroi arrière (8) du réservoir à liquide de lavage (4).

5. Dispositif (7) selon la revendication 4, dans lequel le réservoir est un réservoir à liquide de lavage (4) d'un appareil ménager destiné à l'entretien de pièces de linge, et dans lequel les électrodes (11, 12) sont disposées de manière adjacente à un palier (18) du réservoir à liquide de lavage (4).

6. Dispositif (7) selon l'une quelconque des revendications précédentes, dans lequel une caractérisation d'un biofilm (16) formé sur le composant (4) est réalisable en fonction d'un spectre, mesuré par le dispositif de détection (10), de la capacité en fonction de la fréquence de mesure.

7. Dispositif (7) selon la revendication 6, dans lequel le dispositif de détection (10) présente une unité de commande (19), notamment un microprocesseur, au moyen de laquelle un spectre défini de la fréquence de mesure peut être généré.

8. Dispositif (7) selon l'une quelconque des revendications 1 à 7, dans lequel une propriété caractérisant le biofilm (16) est la composition du biofilm (16) et/ou l'épaisseur du biofilm (16) et/ou la densité volumétrique du biofilm (16).

9. Appareil ménager à circulation d'eau comprenant un dispositif (7) selon l'une quelconque des revendications précédentes.

10. Appareil ménager à circulation d'eau selon la revendication 9, **caractérisé en ce que** l'appareil ménager est réalisé en tant qu'un appareil ménager destiné à l'entretien et/ou au nettoyage de pièces de linge ou de vaisselle, tel qu'un lave-linge (1) ou un lave-vaisselle.

11. Appareil ménager à circulation d'eau selon la revendication 9, **caractérisé en ce que** l'appareil ménager est une machine de préparation de boissons, laquelle comprend un dispositif selon l'une quelconque des revendications 1 à 4 et 6 à 8.

12. Procédé d'évaluation d'un état d'hygiène d'un appareil ménager (1) à circulation d'eau, dans lequel un dispositif de détection (10) électrique de l'appareil ménager (1) est électriquement couplé à au moins un composant (4) amenant ou guidant de l'eau ou une solution aqueuse, le composant étant réalisé sous forme d'un tuyau ou d'un réservoir (4), **caractérisé en ce qu'**une mesure de capacité est exécutée à l'aide du dispositif de détection (10) et **en ce que** l'état d'hygiène du composant (4) est évalué en fonction de la mesure de capacité au moyen du dispositif de détection (10), c'est-à-dire qu'une évaluation, dépendant d'une capacité mesurée, d'une propriété d'un biofilm (16) formé sur le côté intérieur du composant (4) est constatée à l'aide du dispositif de détection (10).

13. Procédé selon la revendication 12, **caractérisé en ce que** le composant (4) est réalisé en tant que réservoir à liquide de lavage.
